# EUROPÄISCHE PATENTANMELDUNG

(11) **EP 2 527 550 A2**
(43) Veröffentlichungstag der Anmeldung: **28.11.2012**
(21) Anmeldenummer: 12003719.7
(22) Anmeldetag: 10.05.2012
(51) Int. Cl.: E04B 1/61, E04F 13/08, E04F 15/04

(54) **Beschlag für das Verbinden der Bohlen einer Terrassenabdeckung mit einer darunterliegenden Unterkonstruktion**

(30) Priorität: 10.05.2011 AT 6592011
(71) Anmelder: Sihga Handels GmbH, 4694 Ohlsdorf (AT)
(72) Erfinder: Rubenzer, Hanspeter, 4801 Traunkirchen (AT)

(57) **Zusammenfassung**

Die Erfindung betrifft einen Beschlag (1, 11) für das Verbinden der Bohlen (2) einer Terrassenabdeckung mit einer darunterliegenden Unterkonstruktion (3), wobei jeder Beschlag (1, 11) mit einem Grundkörper jeweils unter zwei benachbarte Bohlen (2) ragt, mit jeweils einer Bohle (2) durch mindestens eine Schraube (5) verbunden ist und nur wahlweise auch mit der Unterkonstruktion durch eine Schraube (4) verbunden ist, wobei eine Materialzunge (1.4, 11.4) des Beschlages in den Höhenbereich der Bohlen (2) emporragt.

Der Schwerpunkt des Beschlages (1) liegt im Bereich des von jener Bohle (2) überdachten Volumens, mit welcher der Beschlag durch eine Schraube (5) verbunden ist.

## Beschreibung

Die Erfindung betrifft einen Beschlag für das Verbinden der Bohlen einer Terrassenabdeckung mit einer darunterliegenden Unterkonstruktion.

"Bohlen" in diesem Sinne sind Stäbe, Profile oder langgestreckte Bretter, welche typischerweise aus Holz bestehen. Zur Bildung einer Abdeckung werden sie parallel zueinander, mit einem kleinen seitlichen Abstand zueinander, auf einer Unterkonstruktion, welche meist in Form einer Querlattung vorliegt, befestigt.

Im Internet war zumindest am 3.5.2011 unter der Adresse http://www.holz-verbindersysteme.ch/downloads/flyer_hvs_dielenfix.pdf unter der Produktbezeichnung "DielenFix" ein gattungsgemäßer Beschlag für die "unsichtbare" Befestigung von Bohlen an einer Unterkonstruktion veröffentlicht.

Der Beschlag hat die Form eines länglichen U-Profils mit relativ breiter Querschnittsfläche. Bei hergestellter Verbindung zwischen Bohlen und einer Unterkonstruktion erstreckt sich jeder Beschlag im Raum zwischen Bohlen und Unterkonstruktion unter zwei benachbarte Bohlen. Mittels zweier Schrauben die durch Schraubendurchgangsbohrungen in der Basisfläche des Beschlages hindurch verlaufen ist jeder Beschlag mit der Unterseite einer Bohle verbunden. Mit dem unter jener Bohle, an welcher der Beschlag festgeschraubt ist, hervorragenden Längsbereich ist jeder zweite Beschlag an der Unterkonstruktion festgeschraubt und zwar ebenfalls mittels einer Schraube, welche durch eine Schraubendurchgangsbohrung in der Basisfläche des Beschlages verläuft. Die verbleibende Gruppe von Beschlägen wird an der Unterkonstruktion nur dadurch gehalten, dass jene Längsbereiche, welche von der jeweiligen Bohle hervorragen, an welcher die Beschläge festgeschraubt sind, in den Spalt zwischen der jeweils benachbarten Bohle und der Unterkonstruktion eingeschoben sind und damit gegen Bewegung nach oben oder unten formschlüssig blockiert sind. Aus der Basisfläche des Beschlages sind Materialzungen freigestanzt und hochgebogen. Diese dienen bei der Montage des Beschlages an einer Bohle als Anschlagflächen zu einer Seitenfläche der Bohle und definieren damit die Position des Beschlages an der Bohle. Die stirnseitigen Enden der Flanken des U-Profils sind abgerundet, womit gegenüber einer nicht abgerundeten Ausführung der Beschlag leichter in den Spalt zwischen Unterkonstruktion und benachbarter Bohle eingesteckt werden kann. Als nachteilig wird empfunden, dass das Befestigen eines Beschlages an der Unterseite der noch losen Bohle als ein relativ umständlicher und zeitraubender Arbeitsvorgang empfunden wird. Ein weiterer Nachteil ist, dass der Beschlag mit den Stirnseiten seiner Flankenflächen oft zu tief in das Material der Unterkonstruktion eingedrückt wird, womit die Montage erschwert wird und weitere Folgeschäden verursacht werden können.

Die US 4844651 A zeigt ebenfalls einen Beschlag, der jeweils unter zwei benachbarte Bohlen ragt, mit jeweils einer Bohle durch eine Schraube verbunden ist und nur in jedem zweiten Fall auch mit der Unterkonstruktion durch eine Schraube verbunden ist. Der Beschlag ist aus einem ebenen Blechplättchen gebildet. Eine Blechzunge ist aus der Grundfläche freigestanzt, hochgebogen und mit ihrem zugespitzten freien Endbereich wieder in eine zur Grundfläche parallele Ebene gebogen. Bei der Montage wird erst dieser zugespitzte Endbereich mit Hilfe eines Hammers in eine Flankenfläche einer Bohle eingeschlagen und dann wird die Grundfläche des Beschlages mit Hilfe einer Schraube an der Unterseite der Bohle festgeschraubt, wozu die Schraube durch eine Durchgangsbohrung in der Grundfläche des Beschlages verläuft. Gegenüber der zuvor beschriebenen Ausführungsform kann der Montagevorgang vereinfacht sein, weil das Vorfixieren mit Hilfe besagter Spitze an einer Bohle recht rasch erfolgen kann. Bei sehr hartem oder sprödem Bohlenmaterial kann aber genau dieses Vorfixieren sehr schwierig bis unmöglich werden, da die Spitze dann kaum in das Material der Bohle eindringt und/oder weil die Bohle während des erforderlichen harten Hämmerns an jenem Oberflächenteil beschädigt wird, mit dem sie notwendigerweise an einer Unterlage aufliegen muss. Da der verbleibende Spalt zwischen Bohlen und Unterkonstruktion nur eine Blechdicke stark ist, besteht erhebliche Gefahr von Staunässe in diesem Spalt und an den Auflageflächen des Beschlages.

Auch die WO 8600361 A1 zeigt einen Beschlag der für das Verbinden von Bohlen mit einer Unterkonstruktion geeignet ist und dazu jeweils unter zwei benachbarte Bohlen ragt, mit jeweils einer Bohle durch eine Schraube verbunden ist und nur in jedem zweiten Fall auch mit der Unterkonstruktion durch eine Schraube verbunden ist. Der Beschlag ist ein flaches Plättchen, dessen Ebene durch mehrere Schraubendurchgangsbohrungen durchbrochen ist. Eine dieser Bohrungen hat quadratische Querschnittsfläche und an ihren Randlinien sind niedrige dreieckige Blechzungen im rechten Winkel zur Ebene des Plättchens hochgebogen. Indem diese Blechzungen an der Unterseite einer Bohle angesetzt werden und indem auf den Beschlag mit einem Hammer geschlagen wird, dringen die Blechzungen in das Material der Bohle ein und bilden somit eine Vorfixierung des Beschlages an der Bohle, sodass das nachfolgende Verschrauben relativ einfach wird. Der Beschlag weist etwa die gleichen Nachteile auf wie jener entsprechend der US 4844651 A. Ein zusätzlicher Nachteil ist, dass der Beschlag keine Anschlagfläche aufweist mit Hilfe derer seine Position bezüglich der Bohle an der er festgeschraubt wird hilfreich eingeschränkt wäre.

Die WO 2008/068329 A1 zeigt einen Beschlag für ein abgewandeltes Verbindungsprinzip für das Verbinden von Bohlen mit einer Unterkonstruktion. Der Beschlag ist im Wesentlichen ein flaches Blechplättchen, welches mit seinem überwiegenden Flächenbereich an der Unterseite einer Bohle anliegt und mit dieser durch Schrauben, welche durch Durchgangsbohrungen im Plättchen verlaufen, verbunden ist. Manche der Durchgangsbohrungen haben Langloch-Querschnitt, andere sind kreisrund. Ein kleiner Flächenanteil des Plättchens ragt unter der Bohle hervor in den Spalt zur nächsten Bohle. An diesem hervorragenden Bereich ist der Beschlag mit der Unterkonstruktion mittels einer Schraube verbunden, welche durch eine Langlochbohrung im hervorragenden Bereich verläuft. Die Position des Beschlages in der zur Längsrichtung der Bohlen normalen Richtung in der Ebene der Unterkonstruktion wird durch eine Auffaltung aus der Grundfläche des Plättchens definiert, welche bestimmungsgemäß an einer Flankenfläche der Bohle anliegt. Gegenüber den zuvor besprochenen Bauweisen ist eine höhere Anzahl von Schrauben erforderlich. Da der Spalt zwischen Bohlen und Unterkonstruktion nur gleich der Plättchenstärke des Beschlages hoch ist und da der Beschlag sehr großflächig an Unterkonstruktion und Bohlen anliegt, besteht erhebliche Gefahr von Staunässe.

Von diesem Stand der Technik ausgehend besteht die der Erfindung zu Grunde liegende Aufgabe darin, einen Beschlag für das Verbinden von Bohlen und Unterkonstruktion einer Terrassenabdeckung entsprechend jener Bauweise zu schaffen, wonach jeder Beschlag jeweils unter zwei benachbarte Bohlen ragt, mit jeweils einer Bohle durch eine Schraube verbunden ist und nur in jedem zweiten Fall auch mit der Unterkonstruktion durch eine Schraube verbunden ist. Gegenüber der im Internet unter der Produktbezeichnung "DielenFix" veröffentlichten Bauweise - die gegenüber den anderen besprochenen Bauweisen vor allem wegen der geringeren Gefahr von Staunässe als vorteilhaft empfunden wird, - soll der neu zu schaffende Beschlag zügiger und mit weniger Erfordernis an handwerklichem Geschick zu montieren sein.

Zum Lösen der Aufgabe wird von einem Beschlag ausgegangen,
- welcher einen Grundkörper aufweist,
- welcher zwei zueinander parallele Begrenzungsflächen aufweist, welche bei fertig montiertem Beschlag parallel zur Ebene der Unterkonstruktion ausgerichtet sind,
- wobei der Beschlag mit einer dieser Flächen auf der Unterkonstruktion aufliegt,
- wobei auf der zweiten dieser Flächen die unteren Flächen von zwei benachbarten Bohlen aufliegen,
- wobei der Grundkörper durch normal zu den besagten Flächen verlaufende Schraubendurchgangsbohrungen durchbrochen ist und wobei aus jener Fläche an der die Bohlen aufliegen eine Materialzunge emporragt, welche bestimmungsgemäß eine Anschlagfläche für die passende Positionierung des Beschlages an einer

Längskante der Unterseite einer Bohle darstellt.

Erfindungsgemäß wird die die Aufgabe gelöst, indem der Beschlag so ausgewogen ausgebildet ist, dass sein Schwerpunkt bei bestimmungsgemäßer Montage im Bereich des von der Bohle überdachten Volumens liegt und nicht neben diesem Volumen.

Durch diese verblüffend einfache - aber für gattungsgemäße Beschläge neue Maßnahme - wird nämlich erreicht, dass der Beschlag bei der Montage an der Bohle, wenn diese mit ihrer Unterseite nach oben abgelegt ist, in der relativ zur Bohle passenden Position auf der Bohle abgelegt werden kann und in dieser Position auch liegen bleibt ohne gehalten werden zu müssen. Damit kann in einem späteren aber im Übrigen davon zeitlich unabhängigen Arbeitsschritt komfortabel eine Schraube passend angesetzt werden und der Beschlag festgeschraubt werden. Es ist damit auch möglich, alle Beschläge für eine Mehrzahl von Bohlen passend an diesen aufzulegen und sie dann in einem weiteren Arbeitsgang alle festzuschrauben ohne dass zwischendurch jemals das Schraubwerkzeug aus der Hand gelegt werden muss oder ein Beschlag von irgendwoher genommen, zurechtgelegt und gehalten werden muss.

Die Erfindung wird an Hand von Zeichnungen zweier beispielhafter erfindungsgemäßer Beschläge, veranschaulicht.
- Fig. 1:: zeigt einen ersten beispielhaften erfindungsgemäßen Beschlag 1 in Einbausituation an zwei Bohlen 2 auf einer Unterkonstruktion 3. Die Blickrichtung ist parallel zur Bohlenlängsrichtung; der Beschlag 1 wird von der Seite her gesehen.
- Fig. 2:: zeigt den Beschlag von Fig. 1 allein in Ansicht von oben.
- Fig. 3:: zeigt den Beschlag von Fig. 1 und Fig. 2 von vorne.
- Fig. 4:: zeigt den Beschlag von Fig. 1 bis Fig. 3 in seitlicher Schnittansicht auf die Schnittebene "A-A" gemäß Fig. 3.
- Fig. 5:: zeigt einen zweiten erfindungsgemäßen Beschlag allein in Ansicht von oben.
- Fig. 6:: zeigt den Beschlag von Fig. 5 in einer seitlichen Schnittansicht gemäß der in Fig. 5 angedeuteten, mehrfach geknickten Schnittfläche A-A.
- Fig. 7:: zeigt den Beschlag von Fig. 5 in Schrägrissansicht von unten.

Beim Beschlag 1 gemäß Fig. 1 bis Fig. 4 ist der besagte Grundkörper ein längliches Stücks U-Profil mit relativ breiter, flacher Querschnittsfläche. Wie in Fig. 1 erkennbar, liegt in eingebautem Zustand seine Längsrichtung parallel zur Ebene der Unterkonstruktion 3 und normal zur Längsrichtung der Bohlen 2.

Die in Einbausituation oben liegende Basisfläche 1.1 des U-Profils ist durch Schraubendurchgangsbohrungen 1.6, 1.7 (Fig. 2) unterbrochen, wobei aus Basisfläche eine freigestanzte Materialzunge 1.4 hochgebogen ist, welche bestimmungsgemäß eine Anschlagfläche für die passende Positionierung des Beschlages 1 an einer Längskante der Unterseite einer Bohle 2 darstellt.

Mit der Unterseite einer Bohle 2 ist der Beschlag 1 durch zwei Schrauben 5 verbunden, welche durch Schraubendurchgangsbohrungen an seiner obenliegenden Basisfläche 1.1 verlaufen und mit dem Material der Bohle 2 in Gewindeeingriff sind.

Die Position des Beschlages 1 an jener Bohle 2, an welcher er festgeschraubt wird, ist durch den Winkelbereich zwischen der Basisfläche 1.1 und einer dazu normalen Oberfläche der beiden aus der Basisfläche 1.1 freigestanzten und aufgebogenen Materialzungen 1.4 definiert, indem diese beiden Flächen eine Anschlagfläche für die untere Fläche der Bohle 2 bzw. für eine Längsseitenfläche der Bohle 2 bilden.

Durch die Materialzungen 1.4 wird der Beschlag 1 in zwei Längsbereiche 10, 20 aufgeteilt, wobei ein Längsbereich 10 unter jener Bohle 2 liegt, mit der der Beschlag 1 durch Schrauben 5 verbunden ist, und wobei der zweite Längsbereich 20 nicht unter dieser Bohle 2 liegt, sondern aus dem durch die Bohle 2 überdachten Volumen hervorragt. Wie schon weiter oben einschließlich Begründung erläutert ist von erfindungsgemäßer Bedeutung, dass sich der Schwerpunkt des Beschlages 1 in jenem Längsbereich 10 befindet, welcher unter jener Bohle 2 liegt (- also in jenem Volumen, welches durch jene Bohle 2 überdacht wird -), mit der der Beschlag 1 durch Schrauben 5 verbunden ist. Den Schwerpunkt durch passende Dimensionierung des Beschlages entsprechend dieser Regel zu legen, liegt im Bereich des fachmännischen Handelns und braucht hier nicht weiter erörtert zu werden.

Der Beschlag 1 weist darüber hinaus noch weitere Merkmale auf, durch welche der Montagevorgang erleichtert wird:

Die freien Endbereiche der Seitenflächen 1.2 des Beschlages sind in eine zur Basisfläche 1.1 parallele Ebene gebogen und bilden damit Auflageflächen 1.3 die gegenüber Ausführungen mit nicht gebogenen freien Endbereichen der Seitenflächen 1.2 deutlich vergrößert sind. Damit sinkt die Gefahr, dass der Beschlag bei Belastung in die Unterkonstruktion eingedrückt wird. Neben anderen störenden Auswirkungen hätte dieses Eindrücken die Auswirkung dass der Abstand zwischen Bohle 2 und Unterkonstruktion 3 verringert wird und weitere Beschläge 1 nur mehr schwer oder gar nicht in diesen Spalt eingeschoben werden können.

Die Größe der Auflagefläche des Beschlages auf der Unterkonstruktion sollte mindestens 15% besser mindestens 20% weiter mindestens 30% von jener Fläche betragen, welche der Beschlag von der Unterkonstruktion überdacht.

Durch die beschriebene Ausführung der Auflageflächen 1.3 als gebogene freie Endbereiche der Seitenflächen 1.2 ist der Übergang zwischen Seitenflächen und Auflageflächen 1.3 des Beschlages abgerundet. Damit wird zusätzlich der wichtige Vorteil erreicht, dass der Beschlag 1 gegenüber Unterkonstruktion 3 und Bohle 2 auch dann noch seitlich - also in Bohlenlängsrichtung - verschiebbar ist, wenn er schon in den Spalt zwischen Bohle und Unterkonstruktion eingesteckt ist. Damit wird das Einrichten der Position einer zu befestigenden Bohle in ihrer Längsrichtung sehr gut möglich.

Mittels einer Schraube 4, welche durch die Schraubendurchgangsbohrung 1.5 in der Basisfläche 1.1 hindurch verläuft und mit dem Material der Unterkonstruktion 3 in Gewindeeingriff ist, wird bei üblicher Montageweise jeder zweite Beschlag 1 mit der Unterkonstruktion 3 verbunden. Indem der an die Schraubendurchgangsbohrung 1.5 angrenzende Bereich der Basisfläche 1.1 aus der Ebene der Basisfläche 1.1 heraus etwa auf die Höhe der freien Enden der Seitenflächen 1.2 abgesenkt ist, werden mehrere Vorteile erzielt: Es wird verhindert, dass der Beschlag 1 durchgebogen wird, wenn die Schraube 4 zu sehr angezogen wird. Man braucht also beim Schrauben nicht allzu vorsichtig vorgehen. Weiters wird damit erreicht dass der Kopf der Schraube 4 nicht über die (oben liegende) Basisfläche 1.1 emporragt. Dieses Emporragen würde gegebenenfalls bewirken, dass eine benachbarte Bohle zu jener Bohle an welcher der Beschlag festgeschraubt ist, nur mit einem relativ großen Mindestabstand zur ersten Bohle angeordnet werden könnte. Bevorzugt liegt der normal zur Bohlenlängsrichtung gemessene Abstand der Mitte der Bohrung 1.5 zu den Materialzungen 1.4 im Längenbereich zwischen dem Radius des Kopfes jener Schraube 4, welche durch die Bohrung 1.5 zu stecken ist und dem 1,1-fachen davon. Damit kann die besagte Schraube 4, welche dazu dient den Beschlag an der Unterkonstruktion zu befestigen, sehr nah an jener Bohle liegen, an welcher der Beschlag festgeschraubt ist. Damit kann die benachbarte Bohle maximal nah an die erste Bohle angelegt werden und die Schraube 4 bleibt dennoch für ein Werkzeug zugreifbar.

Der Beschlag 1 weist am stirnseitigen Ende jenes Längsbereichs 20, welcher nicht durch jene Bohle 2 überdeckt ist, an welcher der Beschlag 1 festgeschraubt ist, eine Rampenfläche 1.8 auf, durch welche der Übergang zwischen der unteren Fläche des Beschlages und dem senkrechten Teil der Stirnfläche abgerundet oder diagonal abgeschrägt wird. Diese Rampenfläche ist erforderlich, um den Längsbereich 20 des Beschlages 1 in den Spalt zwischen einer schon befestigten Bohle und der Unterkonstruktion einstecken zu können. In der dargestellten bevorzugten Ausführungsform erstreckt sich die Rampenfläche 1.8 auch auf die stirnseitigen Enden der Auflageflächen 1.3. (Fig. 4).

Typischerweise ist der Beschlag 1 durch Stanzen, Prägen und Biegen aus einem ursprünglich flachen Stahlblech gebildet. Bevorzugt bildet man jene Teile der Rampenfläche 1.8, welche auch Teil der Stirnfläche der Auflageflächen 1.3 sind, indem man die entsprechenden Längsabschnitte der Kanten des ursprünglichen ebenen Blechzuschnittes noch vor dem Biegen durch einen Prägevorgang zu einer Phase oder Rundung abschrägt.

Wenn man die Auflagefläche 1.3 nicht bis an die Stirnseite des Längsbereichs 20 ziehen würde, oder wenn man sie zwar dorthin ziehen würde, sie aber nicht in der beschriebenen Weise abschrägen würde, wäre der Beschlag 1 im Spalt zwischen einer Bohle 2 und der Unterkonstruktion kaum mehr in Bohlenlängsrichtung verschiebbar, da er sich zu sehr an der Unterkonstruktion verkrallen würde.

In der dargestellten bevorzugten Ausführungsform ist von den beiden Schraubendurchgangsbohrungen 1.6, 1.7, welche in der Basisfläche 1.1 des Beschlages 1 im Längsbereich 10 angebracht sind und für das Verschrauben mit einer Bohle 2 dienen, eine Schraubendurchgangsbohrung 1.6 als Langloch ausgebildet und eine Schraubendurchgangsbohrung mit gleich langer wie breiter Querschnittsfläche. Die Längsabmessung der als Langloch ausgebildeten Schraubendurchgangsbohrung 1.6 ist dabei in der zur Bohlenlängsrichtung normalen Richtung deutlich größer als der Schaftdurchmesser der durch diese Schraubendurchgangsbohrung hindurch zu führenden Schraube 5. Die Ausführung mit zwei verschiedenartigen Schraubendurchgangsbohrungen 1.6, 1.7 bringt bei Montage des Beschlages 1 an Bohlen 2, welche an der Unterseite Längsrillen aufweisen, erhebliche Vorteile:

Wenn beide Schraubendurchgangsbohrung gleich lang wie breit sind und somit die Position einer Schraube in der zur Schraubenachse normalen Ebene genau definieren, tritt bei gerillten Bohlen immer dann ein Problem auf, wenn der theoretisch richtige Ansetzpunkt für eine selbstbohrende Schraube oder einen Bohrer, an einer schrägen Flankenfläche einer Rille in der Bohle liegt. Der Bohrspitz der Schraube bzw. der Bohrer und mit diesem der Beschlag verrutscht dann beim Ansetzen an die Bohle und es wird sehr schwierig den Beschlag in der richtigen Position zu montieren.

Wenn beide Schraubendurchgangsbohrungen als Langloch ausgeführt sind, können die Schrauben bzw. der Bohrer problemlos so positioniert werden, dass die Bohrungsachse den Grund einer Rille schneidet, womit kaum Verrutschen möglich ist. Ein Problem tritt aber dann auf, wenn der Druck, mit dem die Schrauben den Beschlag an die Bohle 2 andrücken im Lauf der Zeit - typischerweise durch Quellen und Schwinden des Materials der Bohle - nachlässt. Die Bohle 2 kann dann relativ zum Beschlag 1 verrutschen.

Durch die Ausführung mit einer Schraubendurchgangsbohrung 1.6 als Langloch und einer weiteren Schraubendurchgangsbohrung 1.7 mit gleich langer wie breiter Querschnittsfläche, kann bei der Montage die erste Schraube 5 durch die als Langloch ausgebildete Schraubendurchgangsbohrung 1.6 problemlos festgeschraubt werden. Wenn damit der Beschlag 1 an der Bohle 2 fixiert ist, kann die zweite Schraube eingeschraubt werden; sie ist dabei durch die nun unbeweglichen Ränder der Schraubendurchgangsbohrung 1.7 sicher passend geführt. Wenn im Lauf der Zeit der Druck nachlassen sollte, mit dem die Schrauben den Beschlag an die Bohle 2 andrücken, dann ist der Beschlag immer noch durch Formschluss weitgehend spielfrei an der Bohle 2 gehalten.

Der in Fig. 1 bis Fig. 4 gezeigte Beschlag 1 ist typischerweise aus Metall, vorzugsweise aus Stahlblech, eventuell auch aus einem Aluminiumstrangpressprofil zu bilden.

Der in Fig. 5 bis Fig. 7 gezeigte weitere erfindungsgemäße Beschlag 11 ist am besten aus Kunststoff durch Spritzgießen zu bilden. Er könnte aber auch als Metallgussteil, typischerweise Zink-Aluminium- oder Magnesiumdruckgussteil gebildet sein.

Der Grundkörper des Beschlages 11 hat etwa die Außenkontor eines flachen länglichen Quaders, bei welchem alle Kanten abgerundet sind. Durch diese Abrundungen sind ist der Beschlag gut in den Spalt zwischen einer schon befestigten Bohle und der Unterkonstruktion einschiebbar und auch dann noch in Bohlenlängsrichtung verschiebbar. Anstatt alle Kanten abzurunden könnte man sie für den gleichen Zweck auch mit einer Phase versehen.

Die - in Fig. 7 gut sichtbare - untere Fläche des Grundkörpers des Beschlages 11 weißt viele Vertiefungen 11.8 auf, zwischen denen ein Netz von Rippen verläuft, deren Stirnflächen die Auflage zur Unterkonstruktion darstellen. Bevorzugt ist diese Auflagefläche wiederum mindestens 15% besser 20% weiter bevorzugt mindestens 30% jener Fläche, die der Beschlag 11 von der der Unterkonstruktion überdacht. Für die Anordnung und Dimensionierungen der Schraubendurchgangsbohrungen 11.6, 11.7, 11.5 durch den Beschlag 11 gelten die gleichen - weiter oben formulierten - Überlegungen wie für die Schraubendurchgangsbohrungen 1.6, 1.7, 1.5 durch den Beschlag 1.

Durch die Ausführung des Beschlages 11 als Gussteil ist es leichter alle äußeren Kanten abgerundet auszubilden als wenn der Beschlag durch Stanzen und Biegen eines Bleches gebildet ist.

Wenn der Beschlag 11 aus Kunststoff ausgebildet wird, ist weiters vorteilhaft, dass sein Material einen relativ niedrigen Elastizitätsmodul und eine hohe Dämpfung für Körperschall aufweist. Damit wirkt der Beschlag einigermaßen als Trittschalldämmung. Die Wirkung als Trittschalldämmung kann noch verbessert werden, indem der Beschlag - bevorzugt an der oberen Fläche des Grundkörpers (an welcher die Bohlen aufliegen) mit einer separaten, besonders weichelastischen Materialschicht versehen wird. Diese Materialschicht kann auf den Grundkörper nachträglich aufgetragen sein (beispielsweise in Form eines weichen Klebebandes) oder sie kann in einem Mehrkomponenten-Spritzgusswerkzeug schon mit dem Spritzen des Grundkörpers hergestellt werden. Man kann diese separate weichelastische Materialschicht aber auch an der Unterseite des Grundkörpers anbringen, also auf jener Seite mit welcher der Beschlag auf der Unterkonstruktion 3 aufliegt.

## Patentansprüche

1. Beschlag (1, 11) für das Verbinden der Bohlen (2) einer Terrassenabdeckung mit einer darunterliegenden Unterkonstruktion (3), wobei jeder Beschlag (1, 11) jeweils unter zwei benachbarte Bohlen (2) ragt, mit jeweils einer Bohle (2) durch mindestens eine Schraube (5) verbunden ist und nur wahlweise auch mit der Unterkonstruktion durch eine Schraube (4) verbunden ist, wobei der Beschlag (1, 11) einen Grundkörper aufweist, welche zwei zueinander parallele Begrenzungsflächen aufweist, die bei fertig montiertem Beschlag parallel zur Ebene der Unterkonstruktion ausgerichtet sind, wobei der Beschlag (1, 11) mit einer dieser Flächen auf der Unterkonstruktion aufliegt, wobei auf der zweiten dieser Flächen die jeweils unteren Flächen zweier benachbarter Bohlen aufliegen, wobei der Grundkörper durch normal zu den besagten Flächen verlaufende Schraubendurchgangsbohrungen (1.5, 1.6, 1.7, 11.5, 11.6, 11.7) durchbrochen ist und wobei aus jener dieser Flächen an der die Bohlen (2) aufliegen eine Materialzunge (1.4, 11.4) in den Höhenbereich der Bohlen (2) emporragt, welche bestimmungsgemäß eine Anschlagfläche für die passende Positionierung des Beschlages an einer Längskante der Unterseite einer Bohle (2) darstellt.
**dadurch gekennzeichnet, dass**
der Schwerpunkt des Beschlages (1, 11) im Bereich des von jener Bohle (2) überdachten Volumens liegt, mit welcher der Beschlag durch eine Schraube (5) verbunden ist.

2. Beschlag (1) nach Anspruch 1, **dadurch gekennzeichnet, dass** der Grundkörper die Form eines länglichen U-Profils aufweist, dass aus der Ebene der Basisfläche (1.1) des U-Profils heraus eine Materialzunge (1.4) in den Höhenbereich der Bohlen (2) emporragt, und dass die der Basisfläche (1.1) gegenüberliegende Auflagefläche (1.3) des Beschlages (1) durch die in eine zur Basisfläche (1.1) parallele Ebene gebogenen freien Endbereiche der Seitenflächen (1.2) des U-Profils gebildet ist.

3. Beschlag nach Anspruch 2, **dadurch gekennzeichnet, dass** das stirnseitige Ende jenes Längsbereichs (20) des Beschlages, welcher nicht durch jene Bohle (2) abgedeckt ist, an welcher der Beschlag festgeschraubt ist, eine Rampenfläche (1.8) aufweist, durch welche der Übergang zwischen der unteren Fläche des Beschlages und dem senkrechten Teil der Stirnfläche abgerundet und/oder diagonal abgeschrägt ist, wobei sich diese Rampenfläche (1.8) auch auf die stirnseitigen Enden der Auflageflächen (1.3) erstreckt. (Fig. 4)

4. Beschlag (11) nach Anspruch 1, **dadurch gekennzeichnet, dass** er aus Kunststoff hergestellt ist und dass alle Außenkanten des Grundkörpers abgerundet sind oder mit einer Fase versehen sind.

5. Beschlag (11) nach Anspruch 4, **dadurch gekennzeichnet, dass** die untere Fläche des Grundkörpers Vertiefungen (11.8) aufweist, zwischen denen ein Netz von Rippen verläuft, deren Stirnflächen die Berührungsfläche des Beschlages (11) mit der Unterkonstruktion (3) darstellen.

6. Beschlag (1, 11) nach einem der Ansprüche 1, bis 5, **dadurch gekennzeichnet, dass** der an jene Bohrung (1.5, 11.5), über welche der Beschlag (1, 11) durch eine Schraube mit der Unterkonstruktion zu verbinden ist, angrenzende Materialbereich des Beschlages gegenüber der oberen Fläche des Grundkörpers abgesenkt ist.

7. Beschlag (1, 11) nach Anspruch 6, **dadurch gekennzeichnet, dass** die untere Stirnfläche der Bohrung (1,5, 11.5) etwa auf der Höhe der Berührungsfläche des Beschlage mit der Unterkonstruktion (3) liegt.

8. Beschlag (1, 11) nach einem der Anspruch 1 bis 7, **dadurch gekennzeichnet, dass** er zwei zueinander unterschiedliche Schraubendurchgangsbohrungen (1.6; 1.7 bzw. 11.6, 11.7) für das Befestigen an einer Bohle (2) aufweist, wobei eine Schraubendurchgangsbohrung (1.6 bzw. 11.6) als Langloch ausgebildet ist, dessen Querschnittsabmessung in der zur Bohlenrichtung normalen Richtung größer ist als in der dazu normalen Richtung und wobei die Querschnittsfläche der zweiten Schraubendurchgangsbohrung (1.7) gleich lang wie breit ist.

9. Beschlag (1, 11) nach einem der Ansprüche 1 bis 8, **dadurch gekennzeichnet, dass** die Berührungsfläche des Beschlages mit der Unterkonstruktion (3) größer ist als 20% der durch den Beschlag auf der Unterkonstruktion überdachten Fläche.

10. Beschlag (1, 11) nach einem der Ansprüche 1 bis 9, **dadurch gekennzeichnet, dass** der Grundkörper an der Berührungsfläche mit den Bohlen (2) und/oder an der Berührungsfläche mit der Unterkonstruktion (3) eine Schicht aus einem Material aufweist, welches gegenüber dem Material aus welchem der restliche Beschlag (1, 11) besteht, einen niedrigeren Elastizitätsmodul aufweist.

11. Beschlag (1, 11) nach einem der Ansprüche 1 bis 10, **dadurch gekennzeichnet, dass** der normal zur Bohlenlängsrichtung gemessene Abstand der Mitte der Bohrung (1.5 bzw. 11.5) durch welcher der Beschlag an der Unterkonstruktion (3) zu befestigen ist, zu den Materialzungen (1.4) bzw. zu der Materialzunge (11.4) mindestens gleich groß ist wie der Radius des Kopfes jener Schraube (4), welche durch die Bohrung (1.5, 11.5) zu stecken ist und maximal so groß ist wie das 1,1-fache dieses Radius'.
